# EUROPÄISCHE PATENTANMELDUNG

(11) **EP 0 990 839 A2**
(43) Veröffentlichungstag der Anmeldung: **05.04.2000**
(21) Anmeldenummer: 99890306.6
(22) Anmeldetag: 27.09.1999
(51) Int. Cl.: F21S 8/12, B60Q 1/00

(54) **Abblendlicht-/Fernlichtscheinwerfereinheit für ein Kraftfahrzeug**

(30) Priorität: 28.09.1998 AT 62998 U
(71) Anmelder: Zizala Lichtsysteme GmbH, A-3250 Wieselburg (AT)
(72) Erfinder: Aichinger, Michael, 3620 Spitz (AT); Kammerer, Kurt, Ing., 3500 Krems (AT); Tiefenbacher, Ewald, 3373 Kemmelbach (AT); Wutzl, Gottfried, Ing., 3261 Steinakirchen (AT)
(74) Vertreter: Häupl, Armin, Dipl.-Ing.

(57) **Zusammenfassung**

Vorgeschlagen wird ein Abblendlicht-/Fernlichtscheinwerfereinheit für ein Kraftfahrzeug, mit zwei unterschiedlich reflektierenden Reflektorabschnitten (2,6), von denen einer auf eine Projektionslinse (5) und der andere an dieser vorbei reflektiert und wobei zwischen einer einzigen Lichtquelle (3) und der Projektionslinse (5) eine Blende (4) angeordnet ist, mit dem Kennzeichen, daß der eine Reflektorabschnitt ein Abblendlichtreflektor (2) ist, der über eine feste Hell-/Dunkelblende (4) auf die Projektionslinse (5) reflektiert und der andere ein vom Abblendlichtreflektor (2) getrennter Fernlichtreflektor (6) ist, zwischen dem und der Lichtquelle (3) eine, insbesondere parallel zur optischen Achse bewegliche, Streifenblende (7) zur wahlweisen Abschattung des Fernlichteflektors (6) gegenüber der Lichtquelle (3) vorgesehen ist.

## Beschreibung

Die Erfindung betrifft einen Kombischeinwerfer, bei dem eine Projektionsabblendlichtgruppe aus Projektor, Lichtquelle, Strahlenblende und Projektionslinse mit einer Fernlichtgruppe aus Reflektor, Lichtquelle (und natürlich Deckglas) zu einer Einheit kombiniert ist, wobei in der Einheit nur eine einzige Lichtquelle vorgesehen ist sowie eine Abschattblende zwischen Lichtquelle und Fernlichtreflektor, mit der der Fernlichtreflektor wahlweise abgeschattet werden kann, sodaß entweder nur der Abblendlichtreflektor oder sowohl Abblendlichtreflektor als auch Fernlichtreflektor Licht erhalten und kein Fernlicht durch die Projektionslinse hindurch abgegeben wird.

Die Einheit kann um eine horizontale Achse automatisch schwenkbar sein (Leuchtweitenregulierung), und in der Abblendlichtgruppe kann ein Zusatzreflektor vorgesehen sein, der zur Kurvenausleuchtung Licht auf einen kurvenradiusabhängig angesteuerten Schwenkspiegel wirft.

Anstelle der Leuchtweitenregulierung kann ein Zusatzreflektor zur Ausleuchtung von Überkopfstraßenschildern vorgesehen sein.

Seitens der Anmelderin wird die DE-OS 41 37 332 als nächstkommender Stand der Technik angesehen, die zwar keinen Kombinationsscheinwerfer betrifft, sondern einen elliptischen Scheinwerfer, der alternativ entweder Abblendlicht oder Fernlicht liefert. Der Einzelreflektor ist im Bereich der Lichtquelle elliptisch, die im ersten Brennpunkt angeordnet ist - und zwischen Lichtquelle und dem zweiten Brennpunkt geht der Reflektor mit einer Stufe in Parabolform über. Im Parabolbereich ist vor dem zweiten Brennpunkt - auf den in Leuchtrichtung eine Projektionslinse folgt - eine schwenkbare Abschatt-Abdämpfvorrichtung vorgesehen, die in den Strahlengang (in Fig.3 ausgezogen - Abblendlicht) und aus dem Strahlengang (in Fig. 3 gestrichelt - Fernlicht) gekippt werden kann. Im Strahlengang (Fig.1) schattet Teil 23 seitlich den Parabolabschnitt 9 ab und Teil 20 ist die Hell- / Dunkelblende für die Projektionslinse 14.

Auf die Ausführungen Spalte 3, Zeile 38 bis Spalte 4, Zeile 4 in der Druckschrift wird verwiesen. Es ergibt sich zwar keine eigentliche Abblendlichtprojektionseinheit (mit starrer Blende), aber daß doch eine schwenkbare Abschattung vorgesehen ist, die den Parabolabschnitt (Fernlichtabschnitt) abschattet - aber auch den zweiten Brennpunkt, sodaß die Projektionslinse dann über diesen kein Fernlicht abgeben kann

Ausgehend von diesem Stand der Technik wird der Anmeldungsgegenstand im Oberbegriff definiert als Abblendlicht-/Fernlichtscheinwerfereinheit für ein Kraftfahrzeug, mit zwei unterschiedlich reflektierenden Reflektorabschnitten, von denen einer auf eine Projektionslinse und der andere an dieser vorbei reflektiert und wobei zwischen einer einzigen Lichtquelle und der Projektionslinse eine Blende angeordnet ist, und mit dem erfindungsgemäßen Kennzeichen, daß der eine Reflektorabschnitt ein Abblendlichtreflektor ist, der über eine feste Hell-/Dunkelblende auf die Projektionslinse reflektiert und der andere ein vom Abblendlichtreflektor getrennter Fernlichtreflektor ist, zwischen dem und der Lichtquelle eine, insbesondere parallel zur optischen Achse bewegliche, Streifenblende zur wahlweisen Abschattung des Fernlichteflektors gegenüber der Lichtquelle vorgesehen ist.

DE-OS 3 826 988 betrifft einen Scheinwerfer mit Einzelreflektor, Lichtquelle und Projektionslinse, aber ohne Strahlenblende. Es ist zumindest ein um die Lichtquelle schwenkbarer Hilfsreflektor vorgesehen, der so auf den Einzelreflektor reflektiert, daß in seiner Stellung mit Reflexion nach oben Abblendlicht und in seiner Stellung mit Reflexion nach unten Fernlicht abgegeben wird. Eine Stellung, wo gleichzeitig Fern- und Abblendlicht abgegeben werden könnte, ist nicht zu erkennen.

Die DE-OS 195 01 173 und die EP-A 0 794 382 betreffen beide Scheinwerfer mit Einfachreflektor nach dem Projektionsprinzip, wobei üblicherweise zwischen Lichtquelle und Projektionslinse eine Blende im rechten Winkel zur optischen Achse steht und die Projektionslinse gegen aus der unteren Reflektorhälfte kommende Strahlen abdeckt.

Bei beiden ist diese Blende zur Erzeugung von Abblendlicht nach oben verschiebbar

Keine der drei letztgenannten Druckschriften kommt dem Anmeldungsgegenstand nahe.

Weitere erfindungsgemäß bevorzugte Kennzeichen des Anmeldungsgegenstands, die im Rahmen der Patentansprüche allein oder in Kombination erfüllt sein können, sind die folgenden. Die kombinierte Einheit ist mit einer automatischen Leuchtweitenregulierung zum Verschwenken der kombinierten Einheit um eine horizontale Achse gekoppelt.

Der Abblendlichtreflektor ist ein Flachreflektor und der Fernlichtreflektor unterhalb des Abblendlichtreflektors angeordnet.

Der Fernlichtreflektor weist eine größere Breite als der Abblendlichtreflektor auf.

Die Abblendlichtgruppe der kombinierten Einheit ist mit einer Kurvenlichtgruppe aus einem Zusatzreflektor mit zugeordnetem Schwenkspiegel kombiniert, wobei der Zusatzreflektor Licht von der Abblendlichtquelle zumindest teilweise auf den Schwenkspiegel reflektiert und der Schwenkspiegel kurvenradiusabhängig angesteuert ist.

Der Zusatzreflektor oberhalb des Abblendlichtreflektors und der Schwenkspiegel ist als einseitige seitliche Fortsetzung des Zusatzreflektors vorgesehen.

Der Zusatzreflektor, insbesondere auf der dem Schwenkspiegel abgewandten Seite, ist zumindest teilweise höher angeordnet als der Schwenkspiegel.

Nachstehend wird die Erfindung anhand eines Ausführungsbeispiels unter Bezugnahme auf die Zeichnung näher erläutert, in der Fig. 1 eine Stirnansicht und Fig. 2 ein Horizontalschnitt durch einen Kfz-Scheinwerfer sowie Fig. 3 eine schaubildliche Ansicht seiner optischen Elemente ist.

In einem Scheinwerfergehäuse 1 ist eine Abblendlichtgruppe und eine Fernlichtgruppe vorgesehen, wobei die Abblendlichtgruppe aus einem Flachreflektor 2, einer Lichtquelle 3, einer Strahlenblende 4 und einer Projektionslinse 5 besteht. Die Fernlichtgruppe besteht aus einem gesonderten, unterhalb des Flachreflektors 2 angeordneten Fernlichtreflektor 6, der Lichtquelle 3 und einer Abdeckblende 7 zwischen Lichtquelle 3 und Fernlichtreflektor 6, mit der der Fernlichtreflektor 6 abgeschattet werden kann.

Die Abblendlichtgruppe 2 bis 5 ist mit einer Kurvenlichtgruppe kombiniert, die aus einem Zusatzreflektor 8 und einem zugeordneten Schwenkspiegel 9 besteht, die Licht von der Lichtquelle 3 erhalten und wobei der Schwenkspiegel kurvenradiusabhängig um eine Vertikalachse 10 verschwenkbar ist.

Die optischen Bestandteile des Scheinwerfers sind mit einer automatischen Leuchtweitenregulierung gekoppelt, deren Entfernungsmesser mit 11 und deren Steuergerät mit 11' bezeichnet ist und die den Scheinwerfer um eine horizontale Achse verschwenkt, beispielsweise um 0,57° gegenüber der Horizontalebene abgesenkt für Country Light, Kurvenausleuchtung und Town Light, um 0,34° abgesenkt für Abblendlicht und in der Horizontalebene für Fernlicht (Motorway Light).

Anstelle einer automatischen Leuchtweiteregulierung kann auch ein kleiner Zusatzreflektor vorgesehen sein, der Licht in einem Winkel abgibt, der oberhalb des Blendbereichs für den Gegenverkehr ist und der der Erkennung von Überkopfstraßenbeschilderung dient.
12 bezeichnet das Positionslicht, 13 die Richtungsanzeige, 14 die Ansteuerung des Schwenkspiegels und 15 die Ansteuerung der Abdeckblende 7.

## Patentansprüche

1. Abblendlicht-/Fernlichtscheinwerfereinheit für ein Kraftfahrzeug, mit zwei unterschiedlich reflektierenden Reflektorabschnitten, von denen einer auf eine Projektionslinse und der andere an dieser vorbei reflektiert und wobei zwischen einer einzigen Lichtquelle und der Projektionslinse eine Blende angeordnet ist, dadurch gekennzeichnet, daß der eine Reflektorabschnitt ein Abblendlichtreflektor (2) ist, der über eine feste Hell-/Dunkelblende (4) auf die Projektionslinse (5) reflektiert und der andere ein vom Abblendlichtreflektor (2) getrennter Fernlichtreflektor (6) ist, zwischen dem und der Lichtquelle eine, insbesondere parallel zur optischen Achse bewegliche, Streifenblende (7) zur wahlweisen Abschattung des Fernlichteflektors (6) gegenüber der Lichtquelle vorgesehen ist.

2. Einheit nach Anspruch 1, dadurch gekennzeichnet, daß die kombinierte Einheit mit einer automatischen Leuchtweitenregulierung zum Verschwenken der kombinierten Einheit um eine horizontale Achse gekoppelt ist.

3. Einheit nach Anspruch 1 oder 2, dadurch gekennzeichnet, daß der Abblendlichtreflektor (2) ein Flachreflektor ist und der Fernlichtreflektor (6) unterhalb des Abblendlichtreflektors (2) angeordnet ist.

4. Einheit nach Anspruch 3, dadurch gekennzeichnet, daß der Fernlichtreflektor (6) eine größere Breite als der Abblendlichtreflektor (2) aufweist.

5. Einheit nach einem der Ansprüche 1 - 4, dadurch gekennzeichnet, daß die Abblendlichtgruppe der kombinierten Einheit mit einer Kurvenlichtgruppe aus einem Zusatzreflektor (8) mit zugeordnetem Schwenkspiegel (9) kombiniert ist, wobei der Zusatzreflektor (8) Licht von der Abblendlichtquelle (2) zumindest teilweise auf den Schwenkspiegel (9) reflektiert und der Schwenkspiegel (9) kurvenradiusabhängig angesteuert ist.

6. Einheit nach Anspruch 5, dadurch gekennzeichnet, daß der Zusatzreflektor (8) oberhalb des Abblendlichtreflektors (2) und der Schwenkspiegel (9) als einseitige seitliche Fortsetzung des Zusatzreflektors (8) vorgesehen ist.

7. Einheit nach Anspruch 6, dadurch gekennzeichnet, daß der Zusatzreflektor (8), insbesondere auf der dem Schwenkspiegel (9) abgewandten Seite, zumindest teilweise höher angeordnet ist als der Schwenkspiegel (9).
